# EUROPÄISCHE PATENTSCHRIFT

(11) **EP 2 916 688 B1**
(45) Veröffentlichungstag und Bekanntmachung des Hinweises auf die Patenterteilung: **21.09.2016**
(21) Anmeldenummer: 13792572.3
(22) Anmeldetag: 14.10.2013
(51) Int. Cl.: A47B 88/10

(54) **SCHUBLADENAUSZIEHFÜHRUNG**
DRAWER PULL OUT GUIDE
GLISSIÈRE TÉLESCOPIQUE DE TIROIR

(30) Priorität: 12.11.2012 AT 12002012
(43) Veröffentlichungstag der Anmeldung: 16.09.2015
(73) Patentinhaber: Julius Blum GmbH, 6973 Höchst (AT)
(72) Erfinder: VIOLAND, Wilfried, A-6974 Gaissau (AT); GREUSSING, Ulrich, A-6874 Bizau (AT)
(74) Vertreter: Torggler & Hofinger Patentanwälte
(86) Internationale Anmeldenummer: PCT/AT2013/000169
(87) Internationale Veröffentlichungsnummer: WO 2014/071425

(56) Entgegenhaltungen:
- EP-A1- 0 656 182
- EP-A1- 0 694 270
- AT-U1- 4 518
- DE-U1- 29 616 756

## Beschreibung

Die vorliegende Erfindung bezieht sich auf eine Schubladenausziehführung, umfassend:
- eine Korpusschiene, welche über einen Befestigungsabschnitt an einem Möbelkorpus zu montieren ist,
- eine an einer Schublade zu befestigende Ladenschiene, welche relativ zur Korpusschiene verfahrbar gelagert ist, wobei die Ladenschiene einen dem Befestigungsabschnitt zugewandten Seitensteg aufweist,
- eine Mittelschiene, welche zwischen der Korpusschiene und der Ladenschiene verfahrbar gelagert ist,
- ein Lager mit zumindest einer Abstützrolle, über die sich die Ladenschiene im geschlossenen Zustand an der Korpusschiene abstützt, wobei das Lager an einem vorderen Endbereich der Mittelschiene oder der Ladenschiene angeordnet und in Längsrichtung jener Schiene, an der das Lager angeordnet ist, im Betrieb unverschiebbar angeordnet ist.

Im Weiteren betrifft die Erfindung eine Anordnung mit einer Schublade und mit einer Schubladenausziehführung der zu beschreibenden Art.

In der AT 4518 U1 und in der EP 1 470 770 A1 sind jeweils Schubladenausziehführungen beschrieben, wobei im vorderen Bereich der Korpusschiene ein Lager mit zumindest einer Abstützrolle angeordnet ist. Diese Abstützrolle ist dazu vorgesehen, dass die Ausziehschiene bzw. die damit verbundene Schublade im geschlossenen Zustand abgestützt wird. Die Abstützrolle liegt dabei an einem seitlichen Randbereich bzw. an einer Umbiegung der Ausziehschiene an. Durch die Abstützrolle werden die Wälzkörper von Laufwagen, welche zwischen den Schienen zur Übertragung der Last der Schublade verfahrbar gelagert sind, vom Gewicht der Schublade entlastet und folglich vor Deformation geschützt. Im Weiteren bewirkt die Abstützrolle, dass die Schublade im Schließzustand leicht angehoben wird und eine unerwünschte Absenkung der Schublade verhindert wird. Somit können die horizontal verlaufenden Fugen zwischen den Frontblenden von übereinander angeordneten Schubladen eines Schrankes eine konstante Breite aufweisen, sodass das von außen sichtbare Fugenbild auch optisch ansprechend ist.

Schubladenausziehführungen mit den Merkmalen des Oberbegriffs des Patentanspruchs 1 gehen aus der EP 0 834 270 A2, aus der EP 1 190 646 A1, aus der EP 0 664 983 A2, aus der EP 0 656 182 A1 sowie aus der DE 20 2008 017 061 U1 hervor.

Aufgabe der vorliegenden Erfindung ist es, eine Schubladenausziehführung der eingangs erwähnten Gattung mit einer kompakteren Bauweise anzugeben.

Dies wird erfindungsgemäß durch die Merkmale des Patentanspruchs 1 gelöst. Weitere vorteilhafte Ausgestaltungen der Erfindung sind in den abhängigen Unteransprüchen angegeben.

Gemäß der Erfindung ist vorgesehen, dass die Mittelschiene einen dem Seitensteg der Ladenschiene zugewandten seitlichen Profilabschnitt aufweist, wobei der seitliche Profilabschnitt der Mittelschiene zwischen der Abstützrolle und dem Seitensteg der Ladenschiene angeordnet ist.

Mit anderen Worten wird die Abstützrolle im Vergleich zum genannten Stand der Technik zentraler im Schienensystem der Schubladenausziehführung angeordnet, wobei der Raum zwischen einem Seitensteg der Ladenschiene und dem Möbelkorpus verkleinert und die Schubladenausziehführung insgesamt schmaler ausgeführt werden kann.

Durch eine mittige Anordnung der Abstützrolle im Führungssystem erhält man auch eine zentrale Lastverteilung, wobei die zumindest eine Abstützrolle zwischen benachbarten und zueinander beweglichen Schienen der Schubladenausziehführung in einem vergleichsweise engen Zwischenbereich platzsparend untergebracht werden kann. Anders als beim genannten Stand der Technik, bei der die Abstützrolle seitlich gelagert ist, wird bei der erfindungsgemäßen Konstruktion zudem kein seitliches Kippmoment auf die zwischen den Schienen befindlichen Laufwagen ausgeübt, sodass die Laufwagen weitgehend vertikal belastet werden und keine Verwindung der Schubladenausziehführung herbeigeführt wird.

Überdies ist es nicht mehr zwingend erforderlich, die Ladenschiene mit einer Umbiegung zu versehen, durch welche die Ladenschiene an der Abstützrolle abstützbar ist, weil bei der erfindungsgemäßen Ausgestaltung die Abstützrolle direkt mit den Laufstegen der Schienen zusammenwirken kann.

Die Ladenschiene kann einen durch das Schienenprofil der Ladenschiene begrenzten Hohlraum aufweisen, wobei die Abstützrolle innerhalb dieses Hohlraumes angeordnet ist. Hierbei kann es günstig sein, wenn die Ladenschiene zwei Seitenstege und einen die Seitenstege verbindenden, vorzugsweise flächen, Mittelsteg aufweist, wobei die Abstützrolle vollständig innerhalb der beiden Seitenstege der Ladenschiene angeordnet ist. Die Abstützrolle kann dabei einerseits mit der Unterseite des Mittelsteges der. Ladenschiene, andererseits mit einem Laufsteg der Korpusschiene zusammenwirken.

Das Lager mit der Abstützrolle kann beispielsweise an der Ladenschiene angeordnet sein, wobei die Abstützrolle im Schließzustand der Ladenschiene mit der Korpusschiene zusammenwirkt.

Bei einem Vollauszug ist üblicherweise vorgesehen, dass die Schubladenausziehführung eine zwischen der Korpusschiene und der Ausziehschiene verschiebbar gelagerte Mittelschiene aufweist. Hierbei kann das Lager mit der Abstützrolle an der Mittelschiene gelagert sein, wobei die Abstützrolle einerseits mit der Korpusschiene, andererseits mit der Ladenschiene zusammenwirkt.

Die Abstützrolle ist an einem vorderen Endbereich der Mittelschiene oder an einem vorderen Endbereich der Ladenschiene angeordnet, wobei die Abstützrolle drehbar, jedoch in Längsrichtung jener Schiene, an der das Lager angeordnet ist, im Betrieb (d.h. bei einer Relativbewegung der Schienen 5, 7, 8 zueinander) unverschiebbar angeordnet. Als "vorderer Endbereich der Schiene" ist jeweils das vorderste Drittel der Länge der Mittelschiene oder das vorderste Drittel der Ladenschiene in Montagelage zu verstehen.

Durch die Anordnung des Lagers mit der Abstützrolle an der Mittelschiene oder an der Ladenschiene kann eine Verklemmung von Laufwagen bzw. von Wälzkörpern - welche üblicherweise zwischen den Schienen der Schubladenausziehführung verschiebbar gelagert sind - weitgehend vermieden werden, wodurch der Lauf der Schubladenausziehführung verbessert wird.

Weitere Einzelheiten und Vorteile der vorliegenden Erfindung werden anhand der in den Figuren gezeigten Ausführungsbeispiele erläutert. Dabei zeigt bzw. zeigen:
- Fig.1: ein Möbel mit einem Möbelkorpus und relativ dazu verfahrbaren Schubladen in einer perspektivischen Darstellung,
- Fig. 2a, 2b: eine Schubladenausziehführung in einer perspektivischen Ansicht sowie der vordere Endbereich der Schubladenausziehführung in einer vergrößerten Darstellung,
- Fig. 3a, 3b: der vordere Endbereich der Schubladenausziehführung in einer perspektivischen Ansicht sowie in einem Vertikalschnitt,
- Fig. 4a, 4b: der vordere Endbereich der Schubladenausziehführung gemäß einer leicht abgewandelten Ausführungsform in einer perspektivischen Schnittdarstellung sowie in einem Vertikalschnitt,
- Fig. 5a, 5b: der vordere Endbereich der Schubladenausziehführung in einer perspektivischen Schnittdarstellung und in einem Vertikalschnitt, wobei das Lager mit der Abstützrolle an der Ladenschiene befestigt ist,
- Fig. 6a-6c: ein mögliches Ausführungsbeispiel eines Lagers in verschiedenen Darstellungen.

Fig.1 zeigt ein Möbel 1 mit einem Möbelkorpus 2 und relativ dazu verfahrbaren Schubladen 3 in einer perspektivischen Darstellung. Zur verschiebbaren Lagerung der Schubladen 3 sind Schubladenausziehführungen 4 vorgesehen, welche jeweils eine am Möbelkorpus 2 zu befestigende Korpusschiene 5 und eine relativ dazu verfahrbare Ladenschiene 8 umfassen, wobei zwischen der Korpusschiene 5 und der Ladenschiene 8 eine (hier nicht ersichtliche) Mittelschiene 7 verschiebbar gelagert ist. Durch die Mittelschiene 7 kann ein Vollauszug der Schublade 3 herbeigeführt werden, sodass die Rückwand 9 der Schublade 3 im Wesentlichen bis hin zur Stirnseite 10 des Möbelkorpus 2 herausgezogen werden kann.
Fig. 2a zeigt die Schubladenausziehführung 4 in einer perspektivischen Ansicht. Die Korpusschiene 5 ist über einen in Montagelage senkrecht verlaufenden Befestigungsabschnitt 6 an einem Möbelkorpus 2 zu befestigen, die verfahrbare Ladenschiene 8 ist mit der Schublade 3 zu verbinden. Der Befestigungsabschnitt 6 umfasst mehrere Öffnungen 34 zum Durchtritt von Befestigungsschrauben. Zwischen der Korpusschiene 5 und der Ladenschiene 8 ist eine Mittelschiene 7 verfahrbar gelagert. Erkennbar ist ein Lager 11 mit einer Abstützrolle 12, über die sich die Ladenschiene 8 in der Schließstellung an der Korpusschiene 5 abstützt. Zur Befestigung des Lagers 11 an den Schienen 7, 8 ist ein Schnappverbinder 13 vorgesehen.

Fig. 2b zeigt den vorderen Endbereich der Schubladenausziehführung 4 in einer vergrößerten Darstellung. Über eine Höhenverstellvorrichtung 14 ist der vordere Endbereich der Schublade 3 anhebbar und absenkbar. Die Höhenverstellvorrichtung 14 umfasst ein manuell zu betätigendes Griffteil 15 mit einem damit verbundenen Lagerteil 16, an dem in Montagelage ein seitlicher Randbereich der Schublade 3 aufliegt. Der Griffteil 15 kann an mehreren vorgegebenen Rasten 18 der Ladenschiene 8 positioniert werden, wobei der Lagerteil 16 (und damit der vordere Endbereich einer Schublade 3) je nach Wahl einer Raste 18 eine unterschiedliche Höhenposition einnimmt.

Fig. 3a zeigt den vorderen Endbereich der Schubladenausziehführung 4 in einer perspektivischen Ansicht. Die Korpusschiene 5 weist einen Befestigungsabschnitt 6 zur Montage am Möbelkorpus 2 sowie einen Horizontalsteg 19 auf, an dem sich die Abstützrolle 12 in der Schließstellung der Ladenschiene 8 abstützt. Im gezeigten Ausführungsbeispiel ist das Lager 11 mit der Abstützrolle 12 an der Mittelschiene 7 befestigt, wobei die Abstützrolle 12 einerseits mit der Unterseite eines Mittelsteges 22 der Ladenschiene 8 und andererseits mit dem Horizontalsteg 19 der Korpusschiene 5 zusammenwirkt. Die Ladenschiene 8 weist einen dem Befestigungsabschnitt 6 zugewandten Seitensteg 20 auf, wobei der Seitensteg 20 der Ladenschiene 8 zwischen der Abstützrolle 12 und dem Befestigungsabschnitt 6 der Korpusschiene 5 angeordnet ist. Die Ladenschiene 8 weist zwei Seitenstege 20, 21 und einen die Seitenstege 20, 21 verbindenden, vorzugsweise flachen, Mittelsteg 22 auf, wobei die Abstützrolle 12, vorzugsweise vollständig, innerhalb der beiden Seitenstege 20, 21 der Ladenschiene 8 angeordnet ist. Über das Griffteil 15 der Höhenverstellvorrichtung 14 ist der Lagerteil 16, an dem der vordere Endbereich der Schublade 3 aufliegt, höhenverstellbar ausgebildet.

Fig. 3b zeigt die Schubladenausziehführung 4 gemäß Fig. 3a in einem Vertikalschnitt. Die Ladenschiene 8 weist einen durch das Schienenprofil der Ladenschiene 8 begrenzten Hohlraum auf, wobei die Abstützrolle 12, vorzugsweise vollständig, innerhalb dieses Hohlraumes angeordnet ist. Die Ladenschiene 8 ist nach unten zumindest teilweise offen ausgebildet. Durch die zentrale Anordnung der Abstützrolle 12 zwischen zueinander beweglichen Schienen 5, 7, 8 der Schubladenausziehführung 4 kann die Abstützrolle 12 in einem vergleichsweise engen Zwischenbereich platzsparend untergebracht werden, wobei der Raum 23 zwischen dem Seitensteg 20 der Ladenschiene 8 und dem Befestigungsabschnitt 6 der Korpusschiene 5 verkleinert und die Schubladenausziehführung 4 insgesamt schmaler und folglich kompakter ausgeführt werden kann.

Fig. 4a zeigt den vorderen Endbereich der Schubladenausziehführung 4 in einer leicht abgewandelten Ausführungsform. Das Lager 11 mit der Abstützrolle 12 ist über den Schnappverbinder 13 an der Mittelschiene 7 gelenkig befestigt. Im gezeigten Ausführungsbeispiel weist die Mittelschiene 7 einen Horizontalsteg 27 auf, an dessen vorderen Ende eine in Längsrichtung des Horizontalsteges 27 verlaufende und nach vorne hin offene Aussparung 25 angeordnet ist. Die Aussparung 25 ist zur Aufnahme der Abstützrolle 12 vorgesehen. Die Ladenschiene 8 weist im vorderen Endbereich eine Erhöhung 24, vorzugsweise in Form einer Prägung, auf, welche im Schließzustand der Ladenschiene 8 mit der Abstützrolle 12 zusammenwirkt. Durch die Erhöhung 24 kann die Ladenschiene 8 im Schließzustand auf ein definiertes Maß angehoben werden, wobei eine unerwünschte Absenkung einer schwer beladenen Schublade 3 weitgehend verhindert werden kann. Eine weitere Funktion der Erhöhung 24 besteht darin, dass sich die Ladenschiene 8 im Schließzustand zwar über diese Erhöhung 24 an der Abstützrolle 12 abstützt, beim Öffnen der Ladenschiene 8 (welche sich bei einem Differentialauszug mit etwa der doppelten Geschwindigkeit als die Mittelschiene 7 bewegt) wird die Abstützrolle 12 von der Ladenschiene 8 jedoch sofort freigestellt, woraufhin die Last der Schublade 3 ausschließlich von (nicht dargestellten) Laufwagen mit Wälzkörpern, welche üblicherweise zwischen den Schienen 5, 7, 8 der Schubladenausziehführung 4 verfahrbar gelagert sind, übertragen wird. Auf diese Weise können die Laufkräfte der Schubladenausziehführung 4 verringert werden.

Fig. 4b zeigt die Ausführungsform der Schubladenausziehführung 4 gemäß Fig. 4a in einem Vertikalschnitt. Zu erkennen ist, dass die Abstützrolle 12 bei geschlossener Ladenschiene 8 einerseits mit der Erhöhung 24 der Ladenschiene 8, andererseits mit dem Horizontalsteg 19 der Korpusschiene 5 zusammenwirkt. Die Mittelschiene 7 weist einen dem Seitensteg 20 der Ladenschiene 8 zugewandten seitlichen Profilabschnitt 26 auf, wobei der seitliche Profilabschnitt 26 der Mittelschiene 7 zwischen der Abstützrolle 12 und dem Seitensteg 20 der Ladenschiene 8 angeordnet ist. Bei dieser Ausführungsform befinden sich also sowohl der seitliche Profilabschnitt 26 der Mittelschiene 7 als auch der Seitensteg 20 der Ladenschiene 8 zwischen der Abstützrolle 12 und dem Befestigungsabschnitt 6 der Korpusschiene 5. Die Abstützrolle 12 steht nach oben und unten über den Horizontalsteg 27 der Mittelschiene 7 vor.

Fig. 5a zeigt den vorderen Endbereich der Schubladenausziehführung 4, wobei das Lager 11 mit der Abstützrolle 12 - im Unterschied zum vorherigen Ausführungsbeispiel - an der Ladenschiene 8 angeordnet ist. Das Lager 11 ist mit der Unterseite des Mittelsteges 22 der Ladenschiene 8 verbunden, beispielsweise verschweißt oder vernietet. Das Lager 11 mit der Abstützrolle 12 ist am vorderen Endbereich der Ladenschiene 8 angeordnet, wobei die Abstützrolle 12 gegen Ende der Schließbewegung der Ladenschiene in eine nach vorne hin offene Aussparung 25 der Mittelschiene 7 einfahren kann, wobei die Abstützrolle 12 bei geschlossener Ladenschiene 8 in der Aussparung 25 der Mittelschiene 7 aufgenommen ist.

Fig. 5b zeigt die Ausführungsform gemäß Fig. 5a in einem Vertikalschnitt. Das Lager 11 weist hierbei einen ortsfesten, horizontal verlaufenden Achszapfen 28 auf, wobei die Abstützrolle 12 an diesem Achszapfen 28 drehbar gelagert ist. In der Schließstellung der Schubladenausziehführung 4 wirkt die Abstützrolle 12 einerseits mit der Unterseite des Mittelsteges 22 der Ladenschiene 8, andererseits mit dem Horizontalsteg 19 der Korpusschiene 5 zusammen. Der dem Seitensteg 20 der Ladenschiene 8 zugewandte seitliche Profilabschnitt 26 der Mittelschiene 7 ist zwischen der Abstützrolle 12 und dem Seitensteg 20 der Ladenschiene 8 angeordnet.

Fig. 6a zeigt ein mögliches Ausführungsbeispiel eines Lagers 11 in einer perspektivischen Ansicht. Das Lager 11 ist über einen Schnappverbinder 13, vorzugsweise gelenkig, an der Mittelschiene 7 oder an der Ladenschiene 8 der Schubladenausziehführung 4 zu befestigen. Der Schnappverbinder 13 weist zwei federnd ausgebildete Arretierelemente 30 auf, welche in Montagelage die am Lager 11 ausgebildeten Vorsprünge 31 formschlüssig umgreifen. Das Lager 11 weist zudem einen federnd ausgebildeten Arm 32 auf, wobei sich das freie Ende des Armes 32 in Montagelage an jener Schiene 7 und 8, an der das Lager 11 angeordnet ist, abstützt. Durch den federnden Arm 32 können in Höhenrichtung auftretende Toleranzen der Schubladenausziehführung 4 weitgehend kompensiert werden. Das Lager 11 umfasst eine Führung 29, welche die Abstützrolle 12 allseitig umgibt und in welcher die Abstützrolle 12 lose aufgenommen ist. Durch die Führung 29 ist die Abstützrolle 12 begrenzt höhenbeweglich gelagert. Diese Lagerung der Abstützrolle 12 in vertikaler Richtung kann dadurch erreicht werden, indem zumindest ein Achszapfen 28 des Lagers 11 in eine - vorzugsweise nicht durchgehende - Ausnehmung 33 der Abstützrolle 12 ragt, wobei der Durchmesser der Ausnehmung 33 größer als der Durchmesser des Achszapfens 28 ist. Die Abstützrolle 12 weist somit keine feststehende, sondern eine höhenbewegliche Drehachse auf. Auf diese Weise können zusätzliche Toleranzen des Führungssystems aufgenommen werden.

Fig. 6b zeigt das Lager 11 mit der in der Führung 29 eingesetzten Abstützrolle 12 und montiertem Schnappverbinder 13, wobei die Arretierelemente 30 des Schnappverbinders 13 die Vorsprünge 31 formschlüssig umgreifen.

Fig. 6c zeigt das Lager 11 in einem perspektivischen Schnitt. Die Abstützrolle 12 ist durch beidseitig an der Führung 29 angeordnete Achszapfen 28, welche jeweils in eine als Sackloch ausgebildete Ausnehmung 33 der Abstützrolle 12 hineinragen, höhenbeweglich gehalten. Das Lager 11 ist einstückig ausgebildet und kann in einfacher Weise durch ein Spritzgussverfahren aus einem Kunststoffmaterial hergestellt werden. Die Abstützrolle 12 kann ebenfalls aus Kunststoff oder aus Metall bestehen. Bei einer Ausführung der Abstützrolle 12 aus Metall kann eine Kunststoffummantelung zweckmäßig sein. Die Abstützrolle 12 kann bei allen Ausführungsbeispielen kugelförmig, zylindrisch, scheibenförmig oder kegelstumpfförmig ausgebildet sein. Selbstverständlich können auch zwei oder mehrere Abstützrollen 12 vorgesehen werden, welche seitlich nebeneinander, vorzugsweise an einer gemeinsamen Achse, angeordnet sind oder auch derart, dass die Abstützrollen 12 in Verfahrrichtung der Ladenschiene 8 hintereinander angeordnet sind.

## Patentansprüche

1. Schubladenausziehführung(4), umfassend:
- eine Korpusschiene (5), welche über einen Befestigungsabschnitt (6) an einem Möbelkorpus (2) montierbar ist,
- eine an einer Schublade (3) zu befestigende Ladenschiene (8), welche relativ zur Korpusschiene (5) verfahrbar gelagert ist, wobei die Ladenschiene (8) einen dem Befestigungsabschnitt (6) zugewandten Seitensteg (20) aufweist,
- eine Mittelschiene (7), welche zwischen der Korpusschiene (5) und der Ladenschiene (8) verfahrbar gelagert ist,
- ein Lager (11) mit zumindest einer Abstützrolle (12), über die sich die Ladenschiene (8) im geschlossenen Zustand an der Korpusschiene (5) abstützt, wobei das Lager (11) an einem vorderen Endbereich der Mittelschiene (7) oder der Ladenschiene (8) angeordnet und in Längsrichtung jener Schiene (7, 8), an der das Lager (11) angeordnet ist, im Betrieb unverschiebbar angeordnet ist,
- wobei der Seitensteg (20) der Ladenschiene (8) zwischen der Abstützrolle (12) und dem Befestigungsabschnitt (6) der Korpusschiene (5) angeordnet ist,
**dadurch gekennzeichnet, dass** die Mittelschiene (7) einen dem Seitensteg (20) der Ladenschiene (8) zugewandten seitlichen Profilabschnitt (26) aufweist, wobei der seitliche Profilabschnitt (26) der Mittelschiene (7) zwischen der Abstützrolle (12) und dem Seitensteg (20) der Ladenschiene (8) angeordnet ist.

2. Schubladenausziehführung nach Anspruch 1, **dadurch gekennzeichnet, dass** die Ladenschiene (8) einen durch das Schienenprofil der Ladenschiene (8) begrenzten Hohlraum aufweist, wobei die Abstützrolle (12) innerhalb dieses Hohlraumes angeordnet ist.

3. Schubladenausziehführung nach Anspruch 1 oder 2, **dadurch gekennzeichnet, dass** die Ladenschiene (8) zwei Seitenstege (20, 21) und einen die Seitenstege (20, 21) verbindenden, vorzugsweise flachen, Mittelsteg (22) aufweist, wobei die Abstützrolle (12), vorzugsweise vollständig, innerhalb der beiden Seitenstege (20, 21) der Ladenschiene (8) angeordnet ist.

4. Schubladenausziehführung nach Anspruch 3, **dadurch gekennzeichnet, dass** die Abstützrolle (12) einerseits mit der Unterseite des Mittelsteges (22) der Ladenschiene (8), andererseits mit einem Horizontalsteg (19) der Korpusschiene (5) zusammenwirkt.

5. Schubladenausziehführung nach einem der Ansprüche 1 bis 4, **dadurch gekennzeichnet, dass** die Ladenschiene (8) nach unten hin zumindest teilweise offen ausgebildet ist.

6. Schubladenausziehführung nach einem der Ansprüche 1 bis 5, **dadurch gekennzeichnet, dass** das Lager (11) für die Abstützrolle (12) mindestens einen Achszapfen (28) aufweist.

7. Schubladenausziehführung nach Anspruch 6, **dadurch gekennzeichnet, dass** der mindestens eine Achszapfen (28) in eine - vorzugsweise nicht durchgehende - Ausnehmung (33) der Abstützrolle (12) ragt.

8. Schubladenausziehführung nach einem der Ansprüche 1 bis 7, **dadurch gekennzeichnet, dass** die Abstützrolle (12) höhenbeweglich gelagert ist.

9. Schubladenausziehführung nach Anspruch 7 oder 8, **dadurch gekennzeichnet, dass** der Durchmesser der Ausnehmung (33) größer als der Durchmesser des Achszapfens (28) ist.

10. Schubladenausziehführung nach einem der Ansprüche 1 bis 9, **dadurch gekennzeichnet, dass** das Lager (11) eine Führung (29) aufweist, in welcher die Abstützrolle (12) in vertikaler Richtung begrenzt bewegbar gelagert ist.

11. Schubladenausziehführung nach einem der Ansprüche 1 bis 10, **dadurch gekennzeichnet, dass** das Lager (11) über einen Schnappverbinder (13) mit einer der Schienen (7, 8) verbindbar ist.

12. Schubladenausziehführung nach einem der Ansprüche 1 bis 11, **dadurch gekennzeichnet, dass** das Lager (11) aus einem Kunststoffmaterial hergestellt ist.

13. Schubladenausziehführung nach einem der Ansprüche 1 bis 12, **dadurch gekennzeichnet, dass** die Mittelschiene (7) einen Horizontalsteg (27) aufweist, wobei die Abstützrolle (12) nach oben und nach unten über den Horizontalsteg (27) der Mittelschiene (7) vorsteht.

14. Anordnung mit einer Schublade (3) und mit einer Schubladenausziehführung (4) nach einem der Ansprüche 1 bis 13.

## Claims

1. A drawer extension guide (4), including:
- a carcass rail (5) which can be fixed to a furniture carcass (2) by way of a fixing portion (6),
- a drawer rail (8) which is to be fixed to a drawer (3) and which is mounted moveably relative to the carcass rail (5), wherein the drawer rail (8) has a side limb (20) facing towards the fixing portion (6),
- a central rail (7) mounted moveably between the carcass rail (5) and the drawer rail (8),
- a bearing (11) having at least one supporting roller (12) by way of which the drawer rail (8) is supported in the closed position on the carcass rail (5), wherein the bearing (11) is arranged at a front end region of the central rail (7) or the drawer rail (8) and is arranged so as to be non-displaceable in operation in the longitudinal direction of that rail (7, 8) on which the bearing (11) is arranged,
- wherein the side limb (20) of the drawer rail (8) is arranged between the supporting roller (12) and the fixing portion (6) of the carcass rail (5).
**characterized in that** the central rail (7) has a lateral profile portion (26) facing towards the side limb (20) of the drawer rail (8), wherein the lateral profile portion (26) of the central rail (7) is arranged between the supporting roller (12) and the side limb (20) of the drawer rail (8).

2. The drawer extension guide according to claim 1, **characterized in that** the drawer rail (8) has a cavity which is delimited by the rail profile of the drawer rail (8), wherein the supporting roller (12) is arranged within said cavity.

3. The drawer extension guide according to claim 1 or 2, **characterized in that** the drawer rail (8) has two side limbs (20, 21) and a, preferably flat, central limb (22) connecting the side limbs (20, 21), wherein the supporting roller (22) is arranged, preferably completely, within the two side limbs (20, 21) of the drawer rail (8).

4. The drawer extension guide according to claim 3, **characterized in that** the supporting roller (12) cooperates on the one hand with the underside of the central limb (22) of the drawer rail (8) and on the other hand with a horizontal limb (19) of the carcass rail (5).

5. The drawer extension guide according to one of the claims 1 to 4, **characterized in that** the drawer rail (8) has an at least partially open configuration facing downwardly.

6. The drawer extension guide according to one of the claims 1 to 5, **characterized in that** the bearing (11) for the supporting roller (12) includes at least one trunnion (28).

7. The drawer extension guide according to claim 6, **characterized in that** the at least one trunnion (28) projects into an, preferably non-through going, recess (33) of the supporting roller (12).

8. The drawer extension guide according to one of the claims 1 to 7, **characterized in that** the supporting roller (12) is mounted moveably in respect of height.

9. The drawer extension guide according to claim 7 or 8, **characterized in that** the diameter of the recess (33) is larger than the diameter of the trunnion (28).

10. The drawer extension guide according to one of the claims 1 to 9, **characterized in that** the bearing (11) has a guide (29) in which the supporting roller (12) is mounted so as to be limitedly moveable in a vertical direction.

11. The drawer extension guide according to one of the claims 1 to 10, **characterized in that** the bearing (11) can be connected to one of the rails (7, 8) by way of a snap-action connector (13).

12. The drawer extension guide according to one of the claims 1 to 11, **characterized in that** the bearing (11) is made from a plastic material.

13. The drawer extension guide according to one of the claims 1 to 12, **characterized in that** the central rail (7) has a horizontal limb (27), wherein the supporting roller (12) projects upwardly and downwardly over the horizontal limb (27) of the central rail (7).

14. An arrangement including a drawer (3) and a drawer extension guide (4) according to one of the claims 1 to 13.

## Revendications

1. Glissière de guidage de tiroir (4), comprenant :
- un rail de corps (5) qui peut être monté sur un corps de meuble (2) par l'intermédiaire d'une section de fixation (6)
- un rail de chargement (8) à fixer à un tiroir (3), qui peut être logé de manière à pouvoir être déplacé par rapport au rail de corps (5), le rail de chargement (8) présentant une entretoise latérale (20) orientée vers la section de fixation (6),
- un rail médian (7), qui est logé de façon à pouvoir être déplacé entre le rail de corps (5) et le rail de chargement (8),
- un palier (11) avec au moins un galet d'appui (12), par l'intermédiaire duquel le rail de chargement (8) s'appuie à l'état fermé sur le rail de corps (5), dans lequel le palier (11) est disposé sur une zone d'extrémité avant du rail médian (7) ou du rail de chargement (8) et dans le sens longitudinal de chaque rail (7, 8), sur lequel le palier (11) est disposé, en fonctionnement est disposé de manière non déplaçable,
- dans lequel l'entretoise latérale (20) du rail de chargement (8) est disposée entre le galet d'appui (12) et la section de fixation (6) du rail de corps (5),
**caractérisée en ce que** le rail médian (7) présente une section de profil latérale (26) orientée vers l'entretoise latérale (20) du rail de chargement (8), la section de profil latérale (26) du rail médian (7) étant disposée entre le galet d'appui (12) et l'entretoise latérale (20) du rail de chargement (8).

2. Glissière de guidage de tiroir selon la revendication 1, **caractérisée en ce que** le rail de chargement (8) présente une cavité limitée par le profil de rail du rail de chargement (8), le galet d'appui (12) étant disposé à l'intérieur de cette cavité.

3. Glissière de guidage de tiroir selon la revendication 1 ou 2, **caractérisée en ce que** le rail de chargement (8) présente deux entretoises latérales (20, 21) et une entretoise médiane, de préférence plate (22) reliant les entretoises latérales (20, 21), le galet d'appui (12) étant disposé, de préférence intégralement, à l'intérieur des deux entretoises latérales (20, 21) du rail de chargement (8).

4. Glissière de guidage de tiroir selon la revendication 3, **caractérisée en ce que** le galet d'appui (12) concourt, d'une part, avec la face inférieure de l'entretoise médiane (22) du rail de chargement (8), d'autre part, avec une entretoise horizontale (19) du rail de corps (5).

5. Glissière de guidage de tiroir selon l'une des revendications 1 à 4, **caractérisée en ce que** le rail de chargement (8) est conçu vers le bas au moins partiellement ouvert.

6. Glissière de guidage de tiroir selon l'une des revendications 1 à 5, **caractérisée en ce que** le palier (11) pour le galet d'appui (12) présente au moins une cheville d'axe (28).

7. Glissière de guidage de tiroir selon la revendication 6, **caractérisée en ce que** l'au moins une cheville d'axe (28) fait saillie dans un évidement- de préférence non traversant - (33) du galet d'appui (12).

8. Glissière de guidage de tiroir selon l'une des revendications 1 à 7, **caractérisée en ce que** le galet d'appui (12) est logé de façon mobile en hauteur.

9. Glissière de guidage de tiroir selon la revendication 7 ou 8, **caractérisée en ce que** le diamètre de l'évidement (33) est plus grand que le diamètre de la cheville d'axe (28).

10. Glissière de guidage de tiroir selon l'une des revendications 1 à 9, **caractérisée en ce que** le palier (11) présente un guidage (29), dans lequel le galet d'appui (12) est logé de façon mobile limitée dans le sens vertical.

11. Glissière de guidage de tiroir selon l'une des revendications 1 à 10, **caractérisée en ce que** le palier (11) peut être relié par l'intermédiaire d'un dispositif d'assemblage à enclenchement (13) à l'un des rails (7, 8).

12. Glissière de guidage de tiroir selon l'une des revendications 1 à 11, **caractérisée en ce que** le palier (11) est fabriqué à partir d'un matériau synthétique.

13. Glissière de guidage de tiroir selon l'une des revendications 1 à 12, **caractérisée en ce que** le rail médian (7) présente une entretoise horizontale (27), le galet d'appui (12) dépassant vers le haut et vers le bas au-dessus de l'entretoise horizontale (27) du rail médian (7).

14. Dispositif avec un tiroir (3) et avec une glissière de guidage de tiroir (4) selon l'une des revendications 1 à 13.
